# EUROPÄISCHE PATENTANMELDUNG

(11) **EP 4 667 681 A1**
(43) Veröffentlichungstag der Anmeldung: **24.12.2025**
(21) Anmeldenummer: 24000077.8
(22) Anmeldetag: 19.06.2024
(51) Int. Cl.: E04H 4/12

(54) **ANLAGE ZUR WASSERAUFBEREITUNG FÜR EIN SCHWIMMBECKEN**

(71) Anmelder: Binder, Siegfried, 31787 Hameln (DE)
(72) Erfinder: Binder, Siegfried, 31787 Hameln (DE); Binder, Felix, 31789 Hameln (DE)
(74) Vertreter: Szaunig, Bernd

(57) **Zusammenfassung**

Mit der vorliegenden Erfindung wird eine Anlage (1) und ein dazu angepasstes Verfahren zur Aufbereitung von Schwimmbeckenwasser (4) eines Schwimmbeckens (2) vorgestellt, mit dem sowohl die Energiebilanz der Anlage (1) als auch die Wasserqualität des Schwimmbeckenwassers (4) verbessert wird. Dabei besteht die Anlage (1) aus einem herkömmlichen Schwimmbecken (2) und einer Filtereinrichtung (3), die mit Leitungen (6,10) eine Art kommunizierender Röhren in einem Wasserkreislauf bilden. Das gefilterte Wasser aus der Filtereinrichtung (3) wird über eine Mehrzahl von Leitungen (6) über Pumpen (7) dem Schwimmbecken (2) zugeführt, wobei die Pumpen (7) im unteren Bereich einer Schwimmbeckenwand (8) bodennahe angeordnet sind.

## Beschreibung

Die vorliegende Erfindung befasst sich mit einer Anlage zur Wasseraufbereitung für ein Schwimmbecken, in dem die Wassermengen mehrmals am Tag umgewälzt werden müssen, um den hygienischen Anforderungen eines Swimming-Pools gerecht zu werden. Insbesondere kommen dabei mehrere kleinere Umwälzpumpen zum Einsatz, die in unmittelbarerer Nähe einer Schwimmbeckenwand eingebaut sind wodurch die Energiebilanz verbessert wird.

Derartige Anlagen zur Wasseraufbereitung für ein Schwimmbecken in einem Wasserkreislauf mit einer Filtereinrichtung sind im Stand der Technik aus der Druckschrift G 7001878 bekannt geworden. In dieser Druckschrift wird ein Schwimmbecken aus Kunststoff offenbart, dass in kompakter Bauweise verschiedene Aggregate zur Wasseraufbereitung für das Schwimmbecken beinhaltet und das aufzubereitende Schwimmbeckenwasser mit einer zentralen Umwälzpumpe dem Schwimmbecken ab- bzw. zugeführt wird und somit einen Wasserkreislauf bildet, bei dem das Schwimmbeckenwasser filtriert wird.

Ferner ist aus der Druckschrift DE 20 2008 010 167 U1 eine Anlage zur Wasseraufbereitung für Schwimmbäder bekannt geworden, in der das Schwimmbeckenwasser durch mindestens ein Schwimmbecken zirkuliert und dabei durch einen Filter gereinigt wird. Der Filter besteht aus einem Filterbehälter, in dem ein Filterbett angeordnet ist, dass durch Rückspülung von abgelagerten Schmutzbestandteilen gereinigt wird.

Des weiteren ist aus der Druckschrift DE196 29 797 A1 ein Wasserbehälter bekannt geworden, dem die Flüssigkeit über eine Vielzahl von Düsen über eine Leitung zugeführt wird, um eine gleichmäßige Durchströmung im Behälter zu erreichen.

Des weiteren wird in der Druckschrift EP 3 476 457 A1 eine Filtrationsanordnung mit einem Filtereinsatz aus einem Filtermaterial für flüssige Medien offenbart, bei der das Filtermaterial aus einer Vielzahl von Endlosfasern gebildet wird, die zusammen mit verschiedenen anderen Endlosfasern stoffschlüssig ein Vliesmaterial bilden. Dieses Vliesmaterial ist in verschiedenen Schichten übereinander in einem zylinderförmigen Rohr austauschbar angeordnet.

Als nachteilig an den im Stand der Technik bekannt gewordenen Anlagen wird es im allgemeinen empfunden, dass der Gesamtenergieverbrauch der Anlage bei den vorgeschriebenen hygienischen Anforderungen verhältnismäßig hoch ist, weil die gesamte Wassermenge mindestens dreimal pro Tag umgewälzt und gereinigt werden muss.

Ein weiterer Nachteil wird häufig darin gesehen, dass bei den oben geschilderten Umwälzleistungen des Wassers die Geräuschbelastung für den Badegast als unangenehm empfunden wird, weil die Umwälzpumpe eine verhältnismäßig große Leistung erbringen muss, die mit einer erhöhten Geräuschbelastung verbunden ist. Darüber hinaus ist der technische Aufwand einer herkömmlichen Schwimmbeckenanlage u.a. infolge der großen Druckunterschiede verhältnismäßig hoch, was letztlich zu einem erhöhten Energieverbrauch führt.

Ausgehend vom oben dargelegten Stand der Technik, liegt der vorliegenden Erfindung die Aufgabe zugrunde, die Nachteile im Stand der Technik zu überwinden, insbesondere den Energieverbrauch zur Erzeugung einer hohen Wasserqualität zu senken.

Diese Aufgabe wird mit den kennzeichnenden Merkmalen der vorliegenden Erfindung gelöst.

Die erfindungsgemäße Anlage zur Wasseraufbereitung für ein Schwimmbecken in einem Wasserkreislauf weist eine Filtereinrichtung auf, mit der das Schwimmbeckenwasser filtriert und gereinigt wird. Die erfindungsgemäße Anlage zeichnet sich dadurch aus, dass das Schwimmbecken und die Filtereinrichtung in Ruhestand physikalisch entsprechend einer kommunizierenden Röhren angeordnet sind, wobei das Schwimmbecken und die Filtereinrichtung mittels einer Mehrzahl von Wasserleitungen, die sowohl dem Zufluss als auch den Abfluss des Schwimmbeckenwassers dienen, miteinander verbunden sind. Dabei ist es besonders wichtig, dass am schwimmbeckennahen Ende der Zuleitungen jeweils eine Umwälzpumpe angeordnet ist, die in mindestens einer Wand des Schwimmbeckens angeordnet ist und das gefilterte Wasser dem Schwimmbecken wieder zuführt und somit den Wasserkreislauf schließt.

Dabei ist es vorteilhaft, dass die Ausgänge der jeweiligen Pumpengehäuse im unteren Bereich der Schwimmbeckenwand angeordnet sind, wodurch die Umwälzbarkeit des Schwimmbeckenwassers erleichtert wird, denn dadurch wird bereits dem Schwimmbeckenwasser eine Fließrichtung vorgegeben.

Auch ist es vorteilhaft, dass die Querschnittsflächen der Ausgänge der Pumpengehäuse in etwa mit der Oberfläche der Schwimmbeckenwand, in der das Gehäuse eingebaut ist, fluchten.

Ferner ist es für diese Anlage vorteilhaft, dass die Querschnittsfläche der Öffnung des Wasserrücklaufs aus dem Schwimmbecken in die Filtereinrichtung im oberen Bereich des Schwimmbeckens in mindestens einer Schwimmbeckenwand derart angeordnet ist, dass im Ruhestand der Anlage die Oberfläche des Schwimmbeckenwassers mit dem unteren Rand der Öffnung des Wasserrücklaufs übereinstimmt. Das bedeutet, dass bei steigender Wasseroberfläche das Wasser über den unteren Rand der Öffnung des Wasserrücklaufs tritt und dabei abfließt.

Ein weiterer Vorteil ist darin zu sehen, dass für die Anlage mindestens eine spezielle Filtereinrichtung vorgesehen ist, die über Zulauf- und Rücklaufleitungen mit dem Schwimmbecken verbunden ist, um das physikalische Prinzip der kommunizierenden Röhren aufrecht zu erhalten.

Ein weiterer Vorteil besteht darin, dass innerhalb der Filtereinrichtung mindestens ein austauschbares Filterelement eines geeigneten Filtermaterials angeordnet ist, das einfach und mühelos nach Erreichen eines vorbestimmten Verschmutzungsgrades austauschbar in der Filtereinrichtung angeordnet ist, wobei das geeignete Filtermaterial ein Vliesstoff sein kann, der mit verschiedenen unterschiedlichen fadenähnlich Materialien verwoben ist.

Vorteilhaft ist es auch, das jede einzelne Umwälzpumpe in einem vorgefertigten Gehäuse mit einer Austrittsöffnung angeordnet ist, deren Querschnittsfläche in etwa mit der Schwimmbeckenwand des Schwimmbeckens fluchtet.

In einem Ausführungsbeispiel kann es vorteilhaft sein, dass die Filtereinrichtung integral mit dem Schwimmbecken verbunden ist und nur durch eine wasserundurchlässige Trennwand mit einer Schwimmbeckenwand verbunden ist. Dieses Ausführungsbeispiel findet insbesondere bei vorgefertigten Schwimmbeckenanlagen Anwendung.

Ein weiterer Vorteil besteht darin, dass zumindest die Pumpen-Steuerung/Regelung elektronisch ausgebildet ist, die einen Sender und einen Empfänger beinhaltet, wobei die Steuerungs- und Regelungssignale drahtlos oder drahtgebunden ausgebildet ist und zumindest der Empfänger der Steuerung/Regelungssignale wasserdicht ausgebildet ist. Dabei kann der Empfänger innerhalb des Pumpengehäuses angeordnet sein.

Das erfindungsgemäße Verfahren zur Wasseraufbereitung für ein Schwimmbecken in einem Wasserkreislauf, in dem das Schwimmbeckenwasser einer Filtereinrichtung zugeführt wird und anschließend infolge der Filterwirkung der Filtereinrichtung Verunreinigungen im Schwimmbecken-Wasser abgetrennt werden, wobei das gereinigte Wasser über Leitungen dem Schwimmbecken wieder zugeführt wird und die Durchflussmenge des zu filtrierende Schwimmbeckenwassers innerhalb der Filtereinrichtung mittels einer Mehrzahl von Umwälzpumpen derart eingestellt wird, dass die Wasser-Durchflussmenge entsprechend dem Gesamtwiderstand der Anlage, der sich aus dem Widerstand der Leitungen und der Filtereinrichtung ergibt, einem zu bestimmenden Sollwert entspricht. Dieses Verfahren zeichnet sich einerseits dadurch aus, dass die Einstellung der Durchflussmenge des zu filtrieren Schwimmbeckenwassers innerhalb der Filtereinrichtung mittels einer Mehrzahl von Umwälzpumpen derart eingestellt wird, dass die Wasserdurchflussmenge in den Leitungen einen vorbestimmten Sollwert nicht überschreitet. Ein weiteres kennzeichnendes Merkmal besteht andererseits darin, dass am Ende einer Mehrzahl von Zulaufleitungen, die das Wasser in das Schwimmbecken fördern, jeweils eine in ihrer Leistung verhältnismäßig kleine Umwälzpumpe angeordnet wird, deren Austrittsöffnung in etwa mit der Oberfläche der Schwimmbeckenwand fluchtet, in der die Umwälzpumpe eingebaut wird.

Bei diesem Verfahren ist es vorteilhaft, dass die mindestens eine Filter-Zuflussöffnung, die der Filtereinrichtung das ungefilterte Wasser zugeführt, oberhalb der Filterelemente angeordnet wird und die Vielzahl der Schwimmbecken-Zuflussleitungen, die das gefilterte Schwimmbeckenwasser dem Schwimmbecken zuführen, unterhalb des Filtermaterials angeordnet werden. Dadurch wird der Durchfluss des Schwimmbeckenwassers durch das Filtermaterial infolge der Schwerkraft zumindest unterstützt, sodass die Anforderungen an die Pumpenleistung herabgesetzt werden können.

Bei der Auswahl des geeigneten Filtermaterials ist es vorteilhaft, einen Filter-Vliesstoff zu verwenden, der in der Lage ist, schädliche Keime und Bakterien, sowie Feststoffe vom Schwimmbecken Wasser zu trennen.

Ferner ist es vorteilhaft, für die Vielzahl der Umwälzpumpen drehzahl- und leistungsgesteuerte Pumpen zu verwenden, wie beispielsweise Radialpumpen oder Axialpumpen, die darüber hinaus einen regelbaren Synchronmotor als Antrieb aufweisen.

Ferner kann es vorteilhaft sein, in oder an den Zuleitungen zum Schwimmbecken Heizungselemente anzuordnen, um das Schwimmbecken-Wasser auf einer vorbestimmten Temperatur zu halten.

Weitere vorteilhafte Eigenschaften und erfindungswesentliche Merkmale der vorliegenden Erfindung sind sowohl den Unteransprüchen als auch der Beschreibung zu entnehmen.

Im nun Folgenden wird die Erfindung anhand von Zeichnungen im Detail näher beschrieben. Es zeigt:
- Fig. 1: ein Blockschaltbild der Anlage (1) mit seinen wesentlichen technischen Komponenten und deren Verknüpfungen;
- Fig. 2: eine schematische Darstellung der Anlage (1), in der das Schwimmbecken (2) durch Leitungen (6,10) mit einer Filtereinrichtung (3) verbunden ist;
- Fig. 3: eine schematische Seitenansicht eines Ausschnitts aus einer Schwimmbeckenwand (8), in der am Ende einer Zuleitung (6) eine Umwälzpumpe (7) in einem Gehäuse (7') angeordnet ist, wobei die Öffnung (20) des Gehäuses (7') in etwa mit der Oberfläche derSchwimmbeckenwand (8) fluchtet;
- Fig. 4: eine schematische perspektivische Ansicht eines Ausführungsbeispiels eines vorgefertigten Schwimmbeckens (2) mit einer daran angeordneten Filtereinrichtung (3).

Die Figur 1 zeigt ein Blockschaltbild des Prinzips der Anlage 1 zur Aufbereitung des Wassers in einem Schwimmbecken 2. Die Anlage 1 besteht im wesentlichen aus einer Filtereinrichtung 3 und einem Schwimmbecken 2, bei dem im unteren Bereich einer Schwimmbeckenwand eine Mehrzahl von kleineren Pumpen 7 angeordnet ist, deren Ausgangsöffnung mit der Oberfläche der Schwimmbeckenwand abschließt.

Das Schwimmbecken 2, zusammen mit den Pumpen 7 und die Filtereinrichtung 3, sind mit Leitungen 6,10 verbunden, sodass das gefilterte Wasser aus der Filtereinrichtung 3 mit Hilfe einer Mehrzahl von Pumpen 7 in das Schwimmbecken 2 gepumpt wird. Über einen Überlauf am oberen Rand des Schwimmbeckens 2 fließt das eingepumpte Wasser durch die Leitung 10 zurück in die Filtereinrichtung 3, womit der Wasserkreislauf geschlossen ist.

Die Fig. 2 zeigt eine schematische Darstellung der Anlage 1, in der das Schwimmbecken 2 durch Leitungen 6,10 mit einer Filtereinrichtung 3 verbunden ist. Das Schwimmbecken 2 und das Gefäß der Filtereinrichtung 3 sind nach dem Prinzip einer kommunizierenden Röhre zueinander so angeordnet, dass das Niveau der Oberfläche 11 des Schwimmbeckenwassers und das Niveau der Oberfläche 12 der Filtereinrichtung 3 in etwa auf gleicher Höhe liegen. Dabei kommunizieren die beiden Gefäße, d.h. das Schwimmbecken 2 und die Filtereinrichtung 3 stehen über zwei getrennte Leitungsgruppen 6,10 in Verbindung, wobei die eine Leitungsgruppe 6 die Filtereinrichtung 3 mit dem Schwimmbecken prinzipiell im unteren Bereich der Gefäße miteinander verbindet und die andere Leitungsgruppe 10 die beiden Gefäße 2, 3 im oberen Bereich der Gefäße 2, 3 miteinander verbindet. In dieser Darstellung stellt die untere Leitungsgruppe 6 die Zuleitungen zum Schwimmbecken 2 und die obere Leitungsgruppe 10 die Zuflussleitungen zur Filtereinrichtung 3 dar. Das Schwimmbecken 2 ist mit Schwimmbeckenwasser 4 gebrauchsfertig gefüllt, deren Menge im Laufe des Tages etwa dreimal umgewälzt und filtriert werden muss, um den hygienischen Anforderungen eines privaten Schwimmbeckens zu genügen. Hierzu dient eine Mehrzahl von Umwälzpumpen 7, die in mindestens einer Schwimmbeckenwand 8 im unteren Bereich des Schwimmbeckens bodennahe angeordnet sind. Unter gebrauchsfertig ist zu verstehen, dass die Oberfläche des Schwimmbeckenwassers am unteren Rand der Öffnung 19 des Überlaufs des Schwimmbeckens steht, sodass bei Zulauf von Wasser durch die Leitungen 6 die Zulaufmenge über die Rücklaufleitungen 10 der Filtereinrichtung 3 zugeführt wird.

Neben dem Schwimmbecken 2 ist die Filtereinrichtung 3 derart angeordnet, dass das in die Filtereinrichtung 3 über die Leitungsgruppe 10 einlaufende Schwimmbeckenwasser auf die Oberfläche des Filtermaterials 9 der Filterelemente 14 fließt. Die einfließende Wassermenge entspricht in etwa der Wassermenge, die durch die Mehrzahl der Pumpen 7 in das Schwimmbecken 2 eingepumpt wird. Dabei wird die Gesamtleistung der Pumpen 7 entsprechend dem mechanisch physikalischen Gesamtwiderstand der Anlage, der sich unter anderem aus dem Widerstand der Leitungen und dem Widerstand der Filtereinrichtung 3 zusammensetzt, so eingestellt, dass die Fließmenge des Wassers durch das Filtermaterial 9 in etwa der Zulaufmenge in die Filtereinrichtung 3 entspricht, sodass das Filtermaterial 9 gerade mit Wasser vollständig bedeckt ist. Dabei sollte die Öffnung18 der Zulaufleitung nur teilweise von der Wasseroberfläche 12 in der Filtereinrichtung 3 bedeckt sein.

Das gesamte Filtermaterial 9 besteht aus einer Mehrzahl von unterschiedlichen Filterelementen 14, die dafür sorgen, dass sowohl schädliche Keime und Bakterien als auch Feststoffe vom Schwimmbeckenwasser abgetrennt und entfernt werden. Das somit gefilterte Wasser gelangt dann in den unteren Teil der Filtereinrichtung, von wo aus das Schwimmbeckenwasser durch die Leitungen 6 infolge der Saugleistung der Pumpen 7 zurück in das Schwimmbecken 2 geführt wird. Damit ist der Wasserkreislauf geschlossen und die Umwälz-Prozedur des Wassers kann von neuem beginnen, in dem das Schwimmbeckenwasser 4 an der Oberfläche 11 vom Überlauf 19 aufgenommen wird und durch die Leitungen 10 bzw. Leitungsgruppe der Filtereinrichtung 3 von neuem zugeführt wird. Dabei sind in Höhe der Wasseroberfläche 11 des Schwimmbeckenwassers eine Vielzahl von Überläufen 19 am Schwimmbecken 2 in zweckmäßigen Abständen angeordnet, die mit den Leitungen 10 zur Filtereinrichtung 3 verbunden sind.

Zu Zwecken der Desinfektion des Wassers wird das Wasser an geeigneter Stelle, zum Beispiel am Zufluss in die Filtereinrichtung 3 mit UV-Licht bestrahlt. Dem selben Zweck dient die Zugabe einer vorbestimmten, dosierten Mengen von Chlor und ph-Senkungsmitteln, die somit den hygienischen und gesundheitlichen Ansprüchen des Anwenders gerecht werden.

Die Figur 3 zeigt eine schematische Seitenansicht eines Ausschnitts aus der Schwimmbeckenwand 8 in Bodennähe, in die die Mehrzahl von Pumpen 7 eingebaut ist. Die einzelne Pumpe 7 ist in einem vorgefertigten Gehäuse 7' angeordnet, wobei das Ende der Zulaufleitungen 6 mit dem Gehäuse 7' der Pumpe 7 verbunden ist. Das Gehäuse 7' weist auf der der Zuleitung 6 gegenüberliegenden Seite eine Austrittsöffnung 20 auf, deren Fläche in etwa mit der Oberfläche der Schwimmbeckenwand 8 abschließt. Technische Einzelheiten des Abschlusses sind hier selbstverständlich nicht gezeigt.

Die Austrittsöffnung 20 des Pumpengehäuses 7' ist im unteren Bereich des Schwimmbeckens 2 bodennahe in einer Schwimmbeckenwand 8 eingebaut, die vorzugsweise die längsgerichteten Wände 8 des Schwimmbeckens 2 sind. Wie groß der Abstand vom Boden 21 des Schwimmbeckens 2 ausgestaltet wird, ist eine Frage der Strömungsbedingungen innerhalb des Schwimmbeckens, die für verschiedene Größen unterschiedlich ausfallen können.

Die Figur 4 zeigt eine perspektivische Darstellung eines Ausführungsbeispiels eines vorgefertigten Schwimmbeckens 2 aus UV-beständigem PVC. Das Schwimmbecken 2 ist quaderförmig ausgebildet und weist zur Stabilisierung der Beckenwände eine Stahl-Armierung auf, die sich über alle Beckenwände 8 und den Beckenboden 21 erstreckt. An einer Stirnseite des Schwimmbeckens 2 ist eine Filtereinrichtung 3 angeordnet, mit der das Schwimmbecken Wasser filtriert und gereinigt wird. Die Einzelheiten dieser Filtereinrichtung 3 wurden bereits weiter oben beschrieben. Im vorliegenden Ausführungsbeispiel sind die Orte, an denen die Pumpen 7 in die Wände 8 des Schwimmbeckens 2 eingebaut werden, mit einem Kreis gekennzeichnet. Daraus ist zu erkennen, dass die Vielzahl der Pumpen 7 im unteren Bereich der längsgerichteten Wände 8 bodennahe angeordnet sind, was die Umwälzarbeit für die gesamte Wassermenge des Schwimmbeckens erleichtert und allein dadurch die Anforderungen an die Pumpenleistung herabgesetzt wird. Jede einzelne Pumpe 7 ist in diesem Ausführungsbeispiel individuell ansteuerbar und regelbar ausgebildet, sodass die Gesamtheit der Pumpenleistung individuell eingestellt werden kann, was mit Hilfe von externen Steuereinrichtungen mit entsprechenden Programmen, die hier nicht gezeigt sind, durchgeführt wird.

Zusammenfassend darf festgestellt werden, dass mit der vorliegenden erfindungsgemäßen Anlage 1 und dem dazu angepassten Verfahren zur Aufbereitung von Schwimmbeckenwasser 4 eines Schwimmbeckens 2 vorgestellt wird, mit der sowohl die Energiebilanz der Anlage 1 als auch die Wasserqualität des Schwimmbeckenwassers 4 verbessert wird. Dabei besteht die Anlage 1 aus einem herkömmlichen Schwimmbecken 2 und einer Filtereinrichtung 3 die mit Leitungen 6,10 eine Art kommunizierender Röhren in einem Wasserkreislauf bilden. Das gefilterte Wasser aus der Filtereinrichtung 3 wird über eine Mehrzahl von Leitungen 6 über Pumpen 7 dem Schwimmbecken 2 zugeführt, wobei die Pumpen 7 im unteren Bereich einer Schwimmbeckenwand 8 bodennahe angeordnet sind.

## Patentansprüche

1. Anlage (1) zur Wasseraufbereitung für ein Schwimmbecken (2) in einem Wasserkreislauf mit einer Filtereinrichtung (3), mit der das Schwimmbeckenwasser (4) filtriert und gereinigt wird, **dadurch gekennzeichnet, dass** das Schwimmbecken (2) und die Filtereinrichtung (3) im Ruhestand physikalisch entsprechend einer kommunizierenden Röhre angeordnet sind, wobei das Schwimmbecken (2) und die Filtereinrichtung (3) mittels einer Mehrzahl von Wasserleitungen (6,10) miteinander verbunden sind, wobei am Ende der Zulaufleitungen (6) in das Schwimmbecken (2) jeweils eine Umwälzpumpe (7) angeordnet ist, die in mindestens einer Wand (8) des Schwimmbeckens (2) angeordnet ist und das gefilterte Wasser in das Schwimmbecken einpumpt.

2. Anlage nach Anspruch 1, **dadurch gekennzeichnet, dass** die Ausgänge (20) der Pumpengehäuse (7') im unteren Bereich der Schwimmbeckenwand (8) angeordnet sind.

3. Vorrichtung nach einem der vorangegangenen Ansprüche, **dadurch gekennzeichnet, dass** die Querschnittsflächen der Ausgänge (20) der Pumpengehäuse (7') in etwa mit der Oberfläche der Schwimmbeckenwand (8) fluchten.

4. Anlage nach einem der vorangegangenen Ansprüche, **dadurch gekennzeichnet, dass** Im Ruhestand der Anlage (1) die Querschnittsfläche der Öffnung des Wasserrücklaufs im oberen Bereich mindestens einer Schwimmbeckenwand (8) derart angeordnet ist, das die Wasseroberfläche (11) des Schwimmbeckenwassers (4) im Ruhestand mit dem unteren Rand der Öffnung des Wasserrücklaufs übereinstimmt.

5. Anlage nach einem der vorangegangenen Ansprüche, **gekennzeichnet durch** mindestens eine spezielle Filtereinrichtung (3), die über Zulauf- und Rücklaufleitungen (6,10) mit dem Schwimmbecken verbunden ist, wobei am Ende der Zulaufleitungen (6) in das Schwimmbecken (2) jeweils eine Pumpe (7) angeordnet ist.

6. Anlage nach einem der vorangegangenen Ansprüche, **dadurch gekennzeichnet, dass** innerhalb der Filtereinrichtung (3) mindesten ein austauschbares Filterelement (14) eines geeigneten Filtermaterials angeordnet ist.

7. Anlage nach einem der vorangegangenen Ansprüche, **dadurch gekennzeichnet, dass** das geeignete Filtermaterial ein Vliesstoff ist.

8. Anlage nach einem der vorangegangenen Ansprüche, **dadurch gekennzeichnet, dass** jede einzelne Pumpe (7) in einem vorgefertigten Gehäuse (7') mit einer Austrittsöffnung (20) angeordnet ist, die in etwa mit der Schwimmbeckenwand (8) des Schwimmbeckens (2) fluchtet.

9. Anlage nach einem der vorangegangenen Ansprüche, **dadurch gekennzeichnet, dass** die Filtereinrichtung (3) in unmittelbarer Nähe des Schwimmbeckens (2) angeordnet ist, wobei die Filtereinrichtung (3) durch mindestens eine wasserundurchlässige Trennwand im oberen Bereich mindestens einer Wand (8) des Schwimmbeckens (2) angeordnet ist.

10. Anlage nach einem der vorangegangenen Ansprüche, **dadurch gekennzeicchnet,** dass zumindest die Pumpen-Steuerung/Regelung elektronisch, drahtlos oder drahtgebunden ausgebildet ist und zumindest der Empfänger der Steuerungs/Regelungssignale wasserdicht ausgebildet ist.

11. Verfahren zur Wasseraufbereitung für ein Schwimmbecken (2) in einem Wasserkreislauf, in dem das Schwimmbeckenwasser (4) einer Filtereinrichtung (3) zugeführt wird, wodurch infolge der Filterwirkung der Filtereinrichtung Verunreinigungen im Schwimmbeckenwasser (4) abgetrennt werden und das gereinigte Wasser über Leitungen (6) dem Schwimmbecken (2) wieder zugeführt wird, **gekennzeichnet durch** nachfolgende Verfahrensschritte:
- Einstellung der Durchflussmenge des zu filtrierenden Schwimmbeckenwassers (4) innerhalb der Filtereinrichtung (3) mittels einer Mehrzahl von Umwälzpumpen (7) derart, dass die Strömungsgeschwindigkeit der Durchflussmenge in den Leitungen (6) einen vorbestimmten Sollwert nicht überschreitet, wobei
- am Ende einer Mehrzahl von Zulaufleitungen (6) in das Schwimmbecken (2) jeweils eine Umwälzpumpe (7) angeordnet wird, deren Austrittsöffnung in etwa mit der Oberfläche der Schwimmbeckenwand (8) fluchtet, in der die Umwälzpumpe (7) eingebaut wird.

12. Verfahren nach Anspruch 11, **dadurch gekennzeichnet, dass** die Vielzahl der Filter-Zuflussöffnungen (18), die der Filtereinrichtung (3) das ungefilterte Wasser zuführen, oberhalb der Filterelemente (14) angeordnet wird und die Vielzahl der Schwimmbecken-Zuflussleitungen (6), die das gefilterte Schwimmbeckenwasser (4) dem Schwimmbecken (2) zuführen, unterhalb der Filterelemente (14) angeordnet wird.

13. Verfahren nach einem der vorangegangenen Ansprüche, **dadurch gekennzeichnet, dass** als Filtermaterial ein Filter-Vliesstoff verwendet wird, der in de Lage ist, sowohl schädliche Keime und Bakterien als auch Feststoffe vom Schwimmbeckenwasser (4) abzutrennen.

14. Verfahren nach einem der vorangegangenen Ansprüche, **dadurch gekennzeichnet, dass** die Vielzahl der Umwälzpumpen (7) drehzahl- und leistungsgesteuert werden, beispielsweise mittels einer Radialpumpe oder einer Axialpumpe mit einem regelbaren Synchronmotor als Antrieb.

15. Verfahren nach einem der vorangegangenen Ansprüche, **dadurch gekennzeichnet, dass** an vorbestimmter Stelle das Schwimmbecken-Wasser mit UV-Licht bestrahlt wird und dem Schwimmbecken Wasser bedarfsgerecht vorbestimmte Desinfektionsstoffe, wie beispielsweise Chlor oder zur Regulierung des pH-Wertes ph-Senkungsmittel zugeführt werden.
